# EUROPÄISCHE PATENTSCHRIFT

(11) **EP 2 846 346 B1**
(45) Veröffentlichungstag und Bekanntmachung des Hinweises auf die Patenterteilung: **22.02.2017**
(21) Anmeldenummer: 14156281.9
(22) Anmeldetag: 24.02.2014
(51) Int. Cl.: H01H 71/10, H01H 9/28, H01H 9/22

(54) **Blockierelement für einen elektrischen Schalter**
Blocking element for an electrical switch
Élément de blocage pour un commutateur électrique

(30) Priorität: 01.07.2013 DE 102013212798
(43) Veröffentlichungstag der Anmeldung: 11.03.2015
(73) Patentinhaber: Siemens Aktiengesellschaft, 80333 München (DE)
(72) Erfinder: Bunk, Thomas, 92237 Sulzbach-Rosenberg (DE); Roman Abril, Thomas, 92224 Amberg (DE)

(56) Entgegenhaltungen:
- DE-A1-102010 032 035
- US-A- 2 288 270
- US-A- 2 343 548
- US-A1- 2008 277 250

## Beschreibung

Schaltgeräte zum Schalten elektrischer Ströme umfassen typischerweise mindestens ein Kontaktsystem und weitere Gehäuseumbauten. Das Kontaktsystem bildet einen elektrischen Schalter und dient dem Schalten elektrischer Ströme. Eine Klasse von Schaltgeräten sind die sogenannten Leistungsschalter, die typischerweise Ströme von 100A und mehr schalten können. Diese Leistungsschalter umfassen ein Gehäuse, in dem die einzelnen Phasen der Ströme geschaltet werden. Die einzelnen Phasen der Ströme können in Polkassetten untergebracht sein, die von einem eigenen Gehäuse eingefasst werden. In den Polkassetten sind Beweg- und Festkontakt untergebracht, die mechanisch getrennt beziehungsweise zusammengebracht werden können, zum Aus- beziehungsweise Einschalten der Ströme. Beim Trennen von Beweg- und Festkontakt einer Polkassette entsteht ein Lichtbogen, der typischerweise in einer sogenannten Löschkammer gelöscht wird. Ebenfalls sind Leistungsschalter bekannt, die keine Polkassetten enthalten und die in ihrem Gehäuse Bewegund Festkontakte unterbringen.

In den Gehäusen der Schaltgeräte können neben dem Schaltmechanismus, der beispielsweise mit einer Handhabe manuell betätigt werden kann, Zubehöre untergebracht sein. Typischerweise wird das Zubehör in Taschen im Gehäuse des elektrischen Schalters untergebracht. Das Zubehör wird typischerweise mit einem Zubehördeckel abgedeckt, so dass das Zubehör vor unbefugtem Zugang geschützt ist.

Der Zubehördeckel selbst ist oftmals so ausgebildet, dass bei eingeschaltetem Schalter dieser nicht vom Gehäuse des elektrischen Schalters entfernt werden kann. Aus Sicherheitsgründen soll verhindert werden, dass der elektrische Schalter eingeschaltet wird, wenn der Zubehördeckel geöffnet ist.

In der US 2 288 270 A, nach dem Oberbegriff des Anspruchs 1, wird ein elektrischer Schalter offenbart, der ein Sperrmittel umfasst, welches in einer SperrPosition das Auslösen des Schalters und das öffnen der Kontakte verhindert.

Es ist Aufgabe der Erfindung, einen entsprechenden Mechanismus zur Verfügung zu stellen, der verhindert, dass der elekt-Zubehördeckel.

Die Aufgabe wird gelöst gemäß Anspruch 1. Das Blockierelement zur Blockierung der Bewegung einer Handhabe oder eines Schalthebels eines elektrischen Schalters ist zwischen mindestens zwei Positionen schaltbar ist und in der ersten Position kann das Blockierelement die Bewegung der Handhabe oder des Schalthebels blockieren und in der zweiten Position kann das Blockierelement die Bewegung der Handhabe oder des Schalthebels nicht blockieren. Vorteilhaft hierbei ist, dass der elektrische Schalter nicht manuell eingeschaltet werden kann bei abgenommenem Zubehördeckel. Dies ist wichtig, um einen Operateur zu schützen und eine Fehlbedienung des elektrischen Schalters zu verhindern.

In einer Ausgestaltung ist das Blockierelement eine Blockierwippe, die schwenkbar um eine Drehachse D gelagert ist. Die Blockierwippe kann eine Lagerstelle umfassen, und diese kann als Drehachse D ausgebildet sein. Die Blockierwippe kann eine erste Kontur umfassen, die ausgebildet ist die Handhabe oder den Schalthebel eines elektrischen Schalters zu blockieren. Die Blockierwippe kann eine zweite Kontur umfassen, die ausgebildet ist mit einem Bauteil des elektrischen Schalters zusammenzuwirken zum Verschwenken der Blockierwippe. Die zweite Kontur kann ausgebildet sein mit einem Deckel, insbesondere einem Zubehördeckel, einer Adapterplatte oder einem Antrieb, insbesondere einem Motorantrieb, einem Drehantrieb oder einem Türkopplungsantrieb, oder einem anderen Bauteil des elektrischen Schalters zusammenzuwirken

In einer Ausgestaltung ist die Blockierwippe im Wesentlichen dreieckig ausgebildet mit der ersten Ecke als Lagerstelle, der zweiten Ecke als ersten Kontur und der dritten Ecke als zweiten Kontur.
- Figur 2: elektrischer Schalter mit Blockierelement bei entferntem Zubehördeckel;
- Figur 3: elektrischer Schalter mit Blockierelement, wobei das Blockierelement in der ersten Position ist;
- Figur 4: Detailansicht des Blockierelements, wobei sich das Blockierelement in der ersten Position befindet;
- Figur 5: Aufsicht auf den elektrischen Schalter mit aufgesetztem Zubehördeckel; und
- Figur 6: Aufsicht auf den elektrischen Schalter bei entferntem Zubehördeckel.

In Figur 1 ist ein elektrischer Schalter 100 in einer seitlichen Schnittdarstellung abgebildet. Der elektrische Schalter 100 umfasst eine Handhabe 180, die in der Darstellung der Figur 1 in der Aus-Position ist. Die Handhabe 180 wird entlang einer kreisförmigen Bahn betätigt von einer Aus-Position, welche in der Figur 1 der rechten Stellung entspricht, in eine Ein-Position, welche in der Figur 1 einer linken Stellung entsprechen würde. Die Handhabe 180 umfasst einen Fortsatz 181, der mit einem Blockierelement 200 wechselwirken kann.

Im Ausführungsbeispiel ist das Blockierelement 200 als Blockierwippe ausgeführt. Die Blockierwippe 200 ist so ausgestaltet, dass sie die Bewegung der Handhabe 180 blockieren kann, indem sie in die Bewegung der Handhabe 180 eingeschwenkt werden kann. Dazu ist die Blockierwippe 200 mit ihrer Lagerstelle 210 um eine Drehachse D schwenkbar gelagert. Die Blockierwippe 200 ist zwischen mindestens zwei Positionen schwenkbar. In ihrer ersten Position blockiert sie die Bewegung der Handhabe 180 und in ihrer zweiten Position kann sie nicht die Bewegung der Handhabe 180 blockieren.

Auf das Gehäuse des elektrischen Schalters 100 ist ein Zubehördeckel 150 aufgesetzt. Dieser verschließt die sogenannten Zubehörtaschen, in denen Zubehöre im elektrischen Schalter 100 eingebaut sein können. Der Zubehördeckel 150 sorgt dafür, dass die Blockierwippe 200 in die zweite Position bewegt wird, in der sie nicht der Bewegung der Handhabe 180 blockieren kann. Dies geschieht dadurch, dass beispielsweise eine zweite Kontur 230 der Blockierwippe 200 mit dem Zubehördeckel 150 des elektrischen Schalters 100 zusammenwirkt. Dadurch, dass durch den Zubehördeckel 150 die Blockierwippe 200 in der zweiten Position gehalten wird, kann nun der Fortsatz 181 der Handhabe 180 nicht von der Blockierwippe 200 blockiert werden. Der elektrische Schalter 100 kann somit zwischen seinen unterschiedlichen Stellungen ohne Einschränkung hin- und herbewegt werden.

Die Blockierwippe 200 kann im Wesentlichen dreieckig ausgebildet sein mit der ersten Ecke als Lagerstelle 210, der zweiten Ecke als ersten Kontur 220 und der dritten Ecke als zweiten Kontur 230.

Die Blockierwippe 200 blockiert in ihrer ersten Position die Bewegung der Handhabe 180. Dies kann unmittelbar oder ebenfalls auch mittelbar sein. Des Weiteren kann die Blockierwippe 200 den Schalthebel eines elektrischen Schalters 100 blockieren.

In der Darstellung entsprechend der Figur 2 ist im Gegensatz zur Darstellung der Figur 1 der Zubehördeckel 150 abgenommen. Der elektrische Schalter 100 kann einen Mechanismus enthalten, der verhindert, dass der Zubehördeckel 150 in der Ein-Position des elektrischen Schalters 100 abgenommen werden kann. Dieser Mechanismus kann somit sicherstellen, dass der Zubehördeckel nur bei einer Handhabe 180 in der Aus-Position des elektrischen Schalters 100 abgenommen werden kann. Dadurch, dass entsprechend der Darstellung der Figur 2 der Zubehördeckel 150 nicht mehr mit der Blockierwippe 200 zusammenwirkt, wird die Blockierwippe 200 in die erste Position geschwenkt, in der sie die Bewegung der Handhabe 180 blockieren kann. Die zweite Kontur 230 der Blockierwippe 200 wirkt nicht mit dem Zubehördeckel 150 zusammen. Dadurch kippt entsprechend der Darstellung der Figur 2 die Blockierwippe 200 nach rechts um ihre Drehachse D. Der Drehwinkel der Blockierwippe 200 sei beispielsweise mit *α* bezeichnet. Dadurch, dass sich die Blockierwippe 200 um den Winkel *α* im Uhrzeigersinn gedreht hat, steht nun eine erste Kontur 220 der Blockierwippe 200 im Weg der Bewegung der Handhabe 180. Dies ist näher in der Figur 3 erläutert.

In Figur 3 ist der elektrische Schalter 100 dargestellt und die Handhabe 180 wurde nach links in Richtung der Ein-Position bewegt um einen Winkel δ. Dadurch, dass die Blockierwippe 200 in die erste Position überführt wurde, blockiert nun die erste Kontur 220 der Blockierwippe 200 die Handhabe 180, so dass sie mit dem Fortsatz 181 in mechanischen Kontakt tritt. Dadurch ist es nicht möglich, die Handhabe 180 weiter nach links zu schwenken entsprechend der Darstellung der Figur 3. Es ist somit nicht möglich, dass die Handhabe 180 einen größeren Winkel als den Winkel δ, gemessen von der Aus-Position des elektrischen Schalters 100, zurücklegt. Diese Blockierstellung ist vorzugsweise vor dem Kipppunkt in Richtung der Ein-Position der Handhabe 180 vorgesehen.

In Figur 4 ist die Blockierwippe 200 vergrößert dargestellt entsprechend der Position des elektrischen Schalters in der Figur 3. Die Blockierwippe 200 ist in die erste Position geschwenkt. Dadurch blockiert die erste Kontur 220 der Blockierwippe 200 den Weg der Bewegung der Handhabe 180. Der Fortsatz 181 der Handhabe 180 stößt auf die erste Kontur 220 der Blockierwippe, wodurch verhindert wird, dass die Handhabe weiter in Richtung der Ein-Position des elektrischen Schalters bewegt werden kann.

Zur Überführung der Blockierwippe 200 in die erste Position umfasst diese zusätzlich ein elastisches Element 300, welches beispielsweise als Feder oder entsprechend geformter Kunststoff ausgebildet sein kann. Die Feder 300 bewirkt, dass die Blockierwippe 200, wenn sie nicht mit dem Zubehördeckel 150 zusammenwirkt, in die erste Position überführt wird. Entsprechend der Darstellungen in den Figuren 1 bis 4 bedeutet dies, dass die Feder 300 die Blockierwippe 200 im Uhrzeigersinn dreht. Es kann vorgesehen sein, dass die Blockierwippe 200 an einen Anschlag, beispielsweise an eine Kante 190 im Gehäusedeckel des elektrischen Schalters 100, anschlägt, und damit die Bewegung der Blockierwippe 200 im Uhrzeigersinn begrenzt ist.

Gemäß der Figur 4 wird beim Versuch, die Handhabe 180 in die Ein-Position zu versetzen, durch die Blockierkraft F_{Block} ein schließendes Moment M_{Block} auf den Blockiermechanismus der Blockierwippe 200 eingeleitet. Der Blockiermechanismus wird somit in Selbsthemmung versetzt und die Feder 300 somit unterstützt.

In Figur 5 ist der elektrische Schalter 100 in einer Aufsicht auf den elektrischen Schalter 100 dargestellt. Die Handhabe 180 durchragt den Zubehördeckel 150. Die Blockierwippe 200 befindet sich innerhalb des Gehäuses des elektrischen Schalters 100 und ist in der Darstellung der Figur 5 nicht sichtbar.

In Figur 6 ist der elektrische Schalter 100 wiederum in einer Aufsicht dargestellt, wobei der Zubehördeckel 150 abgenommen ist. Der elektrische Schalter 100 umfasst eine Handhabe 180, die sich in einer Blockierstellung befindet durch das Zusammenwirken mit der Blockierwippe 200. Die Blockierwippe 200 ragt mit ihrer zweiten Kontur 230 aus dem Gehäuse des elektrischen Schalters 100 heraus, so dass diese zweite Kontur 230 mit dem Zubehördeckel 150 zusammenwirken kann. Die Blockierwippe 200 befindet sich entsprechend der Figur 6 in ihrer ersten Position und somit die zweite Kontur 230 in ihrer Anschlagsposition. Die Blockierwippe 200 ist um die Drehachse D um den Winkel α verschwenkt.

Die zweite Kontur 230 kann auch mit einem anderen Bauteil (150) des elektrischen Schalters (100) als dem Zubehördeckel zusammenwirken, beispielsweise mit einem Deckel, einer Adapterplatte oder einem Antrieb, insbesondere einem Motorantrieb, einem Drehantrieb oder einem Türkopplungsantrieb.

Die kinematische und kinetische Regulation des Blockiermechanismus mit dem Blockierelement 200 wird durch das elastische Element 300 bestimmt. Dadurch ist die Empfindlichkeit bezüglich der Dynamik steuerbar. Das Ende der Drehbewegung und somit das Erreichen der Blockierposition der Blockierwippe 200 kann durch eine geometrische Gestaltung der Führungstasche bestimmt werden. Durch die unterstützende Kraft des elastischen Elements wird das Blockierelement 200 gegen die Kante 190 im Gehäusedeckel gedrückt und in ihrer Position gehalten. Die Begrenzung der Bewegung kann analog hierzu über einen anderen Ausleger beziehungsweise durch ein anderes Gestaltungsmerkmal gelöst werden.

Aufgrund der fehlenden Kontaktberührung zwischen Blockierelement 200 und Zubehördeckel 150 wird das Blockierelement 200 durch die Kraft des elastischen Elements 300 in eine Drehbewegung versetzt und in die Blockierposition, ihre erste Position, überführt und dort gehalten. Bewegt der Bediener die Handhabe 180 in Richtung der Ein-Position, so wird diese vor dem Umschnapppunkt des Schlosses blockiert. Dabei trifft die Handhabe 180 auf die erste Kontur 220 der Blockierwippe 200. Das Schloss des elektrischen Schalters 100 wird vom Umschnappen abgehalten und verhindert somit eine Kontaktberührung der elektrischen Kontakte des elektrischen Schalters 100.

Eine denkbare Ausführung ist das Blockierelement 200 in dem Gehäuse eines Schalters zu platzieren. Durch das Übersetzungsverhältnis ist nur ein relativ kleiner Drehwinkel α für das Blockieren der Handhabe 180 und somit des Schaltschlosses nötig. Durch die günstige Positionierung der Drehachse D der Blockierwippe 200 wird bei Kontakteinleitung der Handhabe 180 auf die erste Kontur 220 der Blockierwippe 200 in Folge der Kontaktkraft ein schließendes Moment auf die Blockierwippe 200 eingeleitet. Folglich wird die Mechanik in Selbsthemmung gebracht und eine Lösung der Blockierung vermieden. Die Berührfläche des Gehäuses des elektrischen Schalters 100 am oberen Ende des Blockierelements 200 und die frühe Anschlagposition beispielsweise im Gehäuseoberteil ermöglichen ein leichtes Reseten der Mechanik. Dies wird durch die großen Hebelarme der Kontaktkraft zum Drehpunkt des Blockierelements 200 ermöglicht.

## Patentansprüche

1. Elektrischer Schalter (100) umfassend eine Handhabe (180) und/oder einen Schalthebel zum Schalten des elektrischen Schalters (100) und ein Blockierelement (200), wobei das Blockierelement (200) zwischen mindestens zwei Positionen schaltbar ist, wobei das Blockierelement (200) im elektrischen Schalter (100) so angeordnet ist, dass in der ersten Position des Blockierelements (200) die Bewegung einer Handhabe (180) oder eines Schalthebels des elektrischen Schalters (100) blockiert und in der zweiten Position des Blockierelements (200) die Bewegung der Handhabe (180) oder des Schalthebels nicht blockiert wird, **dadurch gekennzeichnet, dass** der elektrische Schalter (100)zusätzlich ein Bauteil (150) umfasst, wobei beim Aufsetzen des Bauteils (150) dieses das Blockierelement (200) in die zweite Position schaltet und bei Abnahme des Bauteils (150) das Blockierelement (200) in die erste Position geschaltet wird.

2. Elektrischer Schalter (100) gemäß Anspruch 1, wobei das Blockierelement (200) eine Blockierwippe ist, die schwenkbar um eine Drehachse (D) gelagert ist.

3. Elektrischer Schalter (100) gemäß Anspruch 2, wobei die Blockierwippe (200) eine Lagerstelle (210) umfasst, und diese als Drehachse (D) ausgebildet ist.

4. Elektrischer Schalter (100) gemäß Anspruch 2 oder 3, wobei die Blockierwippe (200) eine erste Kontur (220) umfasst, die ausgebildet ist die Handhabe (180) oder den Schalthebel eines elektrischen Schalters (100) zu blockieren.

5. Elektrischer Schalter (100) gemäß einem der Ansprüche 2 bis 4, wobei die Blockierwippe (200) eine zweite Kontur (230) umfasst, die ausgebildet ist mit einem Bauteil des elektrischen Schalters (100) zusammenzuwirken zum Verschwenken der Blockierwippe (200).

6. Elektrischer Schalter (100) gemäß Anspruch 5, bei dem die zweite Kontur (230) ausgebildet ist mit einem Dekkel, insbesondere einem Zubehördeckel, einer Adapter-platte oder einem Antrieb, insbesondere einem Motorantrieb, einem Drehantrieb oder einem Türkopplungsantrieb, oder einem anderen Bauteil des elektrischen Schalters (100) zusammenzuwirken.

7. Elektrischer Schalter (100) gemäß einem der Ansprüche 2 bis 6, wobei die Blockierwippe (200) im Wesentlichen dreieckig ausgebildet ist mit der ersten Ecke als Lagerstelle (210), der zweiten Ecke als ersten Kontur (220) und der dritten Ecke als zweiten Kontur (230).

8. Elektrischer Schalter (100) gemäß einem der vorherigen Ansprüche, wobei das Blockierelement (200) ausgebildet ist bei einem aufgesetzten Bauteil des elektrischen Schalters (100) in der zweiten Position zu sein.

9. Elektrischer Schalter (100) gemäß einem der vorherigen Ansprüche, wobei das Blockierelement (200) zusätzlich ein elastisches Element (300) umfasst, das bestrebt ist das Blockierelement (200) in die erste Position überzuführen.

10. Elektrischer Schalter (100) gemäß Anspruch 9, bei dem
das elastische Element (300) als Feder ausgebildet ist.

11. Elektrischer Schalter (100) gemäß Anspruch 10, bei dem
das Bauteil (150) des elektrischen Schalters (100) ein Deckel, insbesondere ein Zubehördeckel, eine Adapterplatte oder ein Antrieb, insbesondere ein Motorantrieb, ein Drehantrieb oder ein Türkopplungsantrieb, ist.

## Claims

1. Electrical switch (100) comprising a handle (180) and/or a switching lever for switching the electrical switch (100) and a blocking element (200), wherein the blocking element (200) is switchable between at least two positions, wherein the blocking element (200) is arranged in the electrical switch (100) in such a way that, in the first position of the blocking element (200), the movement of a handle (180) or of a switching lever of the electrical switch (100) is blocked and, in the second position of the blocking element (200), the movement of the handle (180) or of the switching lever is not blocked,
**characterized in that**
the electrical switch (100) additionally comprises a component part (150), wherein when the component part (150) is positioned, said component part switches the blocking element (200) into the second position and, when the component part (150) is removed, the blocking element (200) is switched into the first position.

2. Electrical switch (100) according to Claim 1, wherein the blocking element (200) is a blocking rocker, which is mounted pivotably about an axis of rotation (D).

3. Electrical switch (100) according to Claim 2, wherein the blocking rocker (200) comprises a bearing point (210), and said bearing point is formed as the axis of rotation (D).

4. Electrical switch (100) according to Claim 2 or 3, wherein the blocking rocker (200) comprises a first contour (220), which is designed to block the handle (180) or the switching lever of an electrical switch (100).

5. Electrical switch (100) according to one of Claims 2 to 4, wherein the blocking rocker (200) comprises a second contour (230), which is designed to interact with a component part of the electrical switch (100) for pivoting the blocking rocker (200).

6. Electrical switch (100) according to Claim 5, in which the second contour (230) is designed to interact with a cover, in particular an accessory cover, an adapter plate or a drive, in particular a motor drive, a rotary drive or a door coupling drive, or another component part of the electrical switch (100).

7. Electrical switch (100) according to one of Claims 2 to 6, wherein the blocking rocker (200) is substantially triangular, with the first corner as the bearing point (210), the second corner as the first contour (220), and the third corner as the second contour (230).

8. Electrical switch (100) according to one of the preceding claims, wherein the blocking element (200) is designed to be in the second position when a component part of the electrical switch (100) is positioned on said blocking element.

9. Electrical switch (100) according to one of the preceding claims, wherein the blocking element (200) additionally comprises an elastic element (300), which is striving to transfer the blocking element (200) to the first position.

10. Electrical switch (100) according to Claim 9, in which the elastic element (300) is in the form of a spring.

11. Electrical switch (100) according to Claim 10, in which
the component part (150) of the electrical switch (100) is a cover, in particular an accessory cover, an adapter plate or a drive, in particular a motor drive, a rotary drive or a door coupling drive.

## Revendications

1. Commutateur électrique (100) comprenant une touche (180)
et/ou un levier de commutation en vue de la commutation du commutateur électrique (100) et un élément de blocage (200), dans lequel l'élément de blocage (200) peut être commuté entre au moins deux positions, dans lequel l'élément de blocage (200) est disposé dans le commutateur électrique (100) de sorte que dans la première position de l'élément de blocage (200) le déplacement d'une touche (180) ou d'un levier de commutation du commutateur électrique (100) est bloqué et dans la deuxième position de l'élément de blocage (200) le déplacement de la touche (180) ou du levier de commutation n'est pas bloqué, **caractérisé en ce que** le commutateur électrique (100) comprend en outre un composant (150), dans lequel lors de l'installation du composant (150) celui-ci commute l'élément de blocage (200) dans la deuxième position et lors de l'enlèvement du composant (150) l'élément de blocage (200) est commuté dans la première position.

2. Commutateur électrique (100) selon la revendication 1,
dans lequel l'élément de blocage (200) est un bouton à bascule de blocage qui est monté de manière à pouvoir pivoter autour d'un axe de rotation (D).

3. Commutateur électrique (100) selon la revendication 2,
dans lequel le bouton à bascule de blocage (200) comprend un point d'appui (210) et celui-ci est configuré en tant qu'axe de rotation (D).

4. Commutateur électrique (100) selon la revendication 2 ou
3, dans lequel le bouton à bascule de blocage (200) comprend un premier contour (220) qui est configuré pour bloquer la touche (180) ou le levier de commutation d'un commutateur électrique (100).

5. Commutateur électrique (100) selon l'une des revendications 2 à 4, dans lequel le bouton à bascule de blocage (200) comprend un deuxième contour (230) qui est configuré pour coopérer avec un composant du commutateur électrique (100) en vue de faire pivoter le bouton à bascule de blocage (200).

6. Commutateur électrique (100) selon la revendication 5,
dans lequel le deuxième contour (230) est configuré pour coopérer avec un couvercle, en particulier un couvercle à accessoires, une plaque d'adaptation ou un mécanisme d'entraînement, en particulier un mécanisme d'entraînement à moteur, un mécanisme d'entraînement à rotation ou un mécanisme d'entraînement à couplage de porte ou un autre composant du commutateur électrique (100).

7. Commutateur électrique (100) selon l'une des revendications 2 à 6, dans lequel le bouton à bascule de blocage (200) est configuré essentiellement en forme de triangle avec le premier coin en tant que point d'appui (210), le deuxième coin en tant que premier contour (220) et le troisième coin en tant que deuxième contour (230).

8. Commutateur électrique (100) selon l'une des revendications précédentes, dans lequel l'élément de blocage (200) est configuré pour être dans la deuxième position lorsqu'un composant du commutateur électrique (100) est installé.

9. Commutateur électrique (100) selon l'une des revendications précédentes, dans lequel l'élément de blocage (200) comprend en outre un élément élastique (300) qui est destiné à faire passer l'élément de blocage (200) dans la première position.

10. Commutateur électrique (100) selon la revendication 9,
dans lequel l'élément élastique (300) est configuré en tant que ressort.

11. Commutateur électrique (100) selon la revendication 10,
dans lequel le composant (150) du commutateur électrique (100) est un couvercle, en particulier un couvercle à accessoires, une plaque d'adaptation ou un mécanisme d'entraînement, en particulier un mécanisme d'entraînement à moteur, un mécanisme d'entraînement à rotation ou un mécanisme d'entraînement à couplage de porte.
